# EUROPÄISCHE PATENTSCHRIFT

(11) **EP 2 103 562 B1**
(45) Veröffentlichungstag und Bekanntmachung des Hinweises auf die Patenterteilung: **27.04.2011**
(21) Anmeldenummer: 09152066.8
(22) Anmeldetag: 04.02.2009
(51) Int. Cl.: B66C 13/12

(54) **Schleppleitungssystem**
Cable support system
Système de soutien de cable

(30) Priorität: 17.03.2008 DE 102008014383
(43) Veröffentlichungstag der Anmeldung: 23.09.2009
(73) Patentinhaber: Conductix-Wampfler AG, 79576 Weil am Rhein-Märkt (DE)
(72) Erfinder: Zumbach, Melchior, Dr., 5600, Lenzburg (CH); Maier, Bernd, 79418, Schliengen (DE); Kreiter, Frank, 79429, Malsburg-Marzell (DE)
(74) Vertreter: Charrier, Rapp & Liebau

(56) Entgegenhaltungen:
- DE-A1- 2 129 333
- DE-B- 1 193 333
- Montagevorschrift MV0310-0009 Wampfler AG, pages 1/2-2/2 XP001556109

## Beschreibung

Die Erfindung betrifft ein Schleppleitungssystem nach dem Oberbegriff des Anspruchs 1. Ein derartiges Schleppleitungssystem dient der Energieversorgung eines beweglichen Verbrauchers, wie insbesondere eines Kranwagens einer Krananlage. Üblicherweise ist von den Leitungswagen, welche die Energie führende Leitung tragen, nur ein einziger mit einem Antrieb ausgerüstet und die anderen werden beim Auseinanderfahren des Systems von dem angetriebenen Leitungswagen durch die Übertragung einer Zugkraft bewegt. Diese Zugkraft wird im Normalbetrieb durch die Leitung selbst übertragen.

Um in Ausnahmesituationen, wie bei einem Auseinanderfahren des Systems mit hoher Beschleunigung, einem Abtrieb der Leitungswagen durch starken Wind, oder dem schwergängigem Lauf eines Leitungswagens eine übermäßige Zugbelastung der Leitung zu vermeiden, sind die Leitungswagen durch hoch belastbare Zugseile miteinander verbunden, die kürzer als die jeweils zwischen benachbarten Leitungswagen verlaufenden Leitungsabschnitte sind. Überschreitet die Zugkraft einen vorbestimmten Grenzwert, dann werden die Zugseile gespannt und übernehmen die Übertragung des Übermaßes an Zugkraft.

Die Zugseile können durch starken Seitenwind, wie er bei exponierten Einsatzorten von Schleppleitungssystemen, beispielsweise an Krananlagen in Häfen, häufig vorkommt, seitlich, d.h. quer zur Laufrichtung der Leitungswagen, ausgelenkt werden, wenn Sie nicht oder nur geringfügig unter Zugspannung stehen. In einem solchermaßen ausgelenkten Zustand können sich die Zugseile mit Bestandteilen der Tragwerkskonstruktion des Krans oder mit Anbauten wie Arbeitsplattformen für Wartungsarbeiten verhaken und zur Blockade eines Bewegungsablaufs oder sogar zu Beschädigungen führen. Eine solche Gefahrensituation ist insbesondere beim Zusammenfahren des Systems gegeben, weil dann die Zugseile lose durchhängen.

Um einer durch Wind bedingten seitlichen Auslenkung der Zugseile zu begegnen, ist es aus der veröffentlichten Montagevorschrift MV0310-0009 der Anmelderin bekannt, Verbindungen der Zugseile mit der wesentlich schwereren, steiferen und daher weniger windempfindlichen Leitung vorzusehen. Hierbei muss aber eine solche Verbindung einerseits eng genug sein, um bereits einer relativ geringen windbedingten seitlichen Auslenkung eines Zugseils entgegenzuwirken, andererseits aber muss sie lose genug sein, um dann, wenn ein Zugseil zwischen zwei Leitungswagen gespannt ist, die im Vergleich zum Zugseil längere Leitung jedoch noch merklich durchhängt, einen beträchtlichen Abstand zwischen der Leitung und dem Zugseil zu erlauben. Diese beiden Anforderungen stehen im Widerspruch zueinander. Sie verlangen eine extreme Dehnungsfähigkeit der Verbindungselemente, die man mit Gummiseilen zu erfüllen versucht hat. Die extreme Dehnungsbeanspruchung hat jedoch eine geringe Lebensdauer hierzu eingesetzter Gummiseile zur Folge.

Der vorliegenden Erfindung liegt daher die Aufgabe zugrunde, für ein Schleppleitungssystem eine einfache, kostengünstige und zuverlässige Lösung zur Begrenzung einer seitlichen Auslenkung der Zugseile durch Wind zu schaffen.

Diese Aufgabe wird erfindungsgemäß durch ein Schleppleitungssystem mit den Merkmalen des Anspruchs 1 gelöst. Vorteilhafte Ausgestaltungen sind in den Unteransprüchen angegeben.

Erfindungsgemäß ist mindestens ein Zugseil durch ein elastisches Kraftübertragungsmittel, das zur Übertragung einer Zugkraft geeignet ist, mit der Leitung oder mit einem Leitungswagen verbunden und das Kraftübertragungsmittel ist von einer Befestigung an dem Zugseil aus über ein an der Leitung befestigtes Umlenkelement zu einer Befestigung an der Leitung zwischen dem Umlenkelement und dem Leitungswagen oder an dem Leitungswagen geführt. Hierdurch kann das Kraftübertragungsmittel so ausgelegt werden, dass es einerseits bereits bei einer sehr geringen seitlichen Auslenkung des Zugseils im Fall einer Kraftbeaufschlagung durch Wind unter Zugspannung kommt und besagter Auslenkung entgegenwirkt, und dass andererseits seine maximale relative Dehnung, die es dann erfährt, wenn das Zugseil beim Auseinanderfahren des Systems gespannt wird und der Abstand des Zugseils von der Leitung maximal wird, noch in vertretbaren Grenzen bleibt. Die Erfindung ermöglicht es also, die beiden zuvor genannten, einander widersprechenden Anforderungen zu erfüllen.

Besonders zweckmäßig ist eine Anordnung der Befestigungen des Kraftübertragungsmittels an dem Zugseil und des Umlenkelements an der Leitung auf annähernd gleicher Höhe bei minimal möglichem Abstand der Leitungswagen auf der Laufschiene. In diesem Fall kann durch eine entsprechende Dimensionierung des Kraftübertragungsmittels erreicht werden, dass dieses bei minimal möglichem Abstand der Leitungswagen, wie er beim Zusammenfahren des Systems gegeben ist, sofort unter Zugspannung kommt, sobald das Zugseil seitlich ausgelenkt wird, oder dass das Kraftübertragungsmittel sogar unter einer definierten Vorspannung steht, mit der es das Zugseil an die Leitung zieht, ohne hierdurch eine Längskraft auf das Zugseil oder die Leitung auszuüben, welche die sich durch die Schwerkraft ergebende Schlaufenform der Leitung und/oder des Zugseils verzerren würde.

Die Entfernung des Umlenkelements vom nächstliegenden Leitungswagen sollte mindestens ein Viertel der zwischen zwei benachbarten Leitungswagen verlaufenden Länge der Leitung betragen, damit die Vorteile der Erfindung deutlich zum Tragen kommen.

Als Kraftübertragungsmittel eignet sich ein Gummiband oder Gummiseil, als Umlenkelement dementsprechend eine Rolle. Eine mehrfach drehbare Lagerung des Umlenkelements vermeidet Reibung zwischen dem Kraftübertragungsmittel und dem Umlenkelement weitgehend. Kraftschlüssige Befestigungen des Kraftübertragungsmittels an dem Zugseil sowie des Umlenkelements an der Leitung durch Klemmung erlauben eine rasche Installation ohne Vorbereitungsarbeiten und eine problemlose Variation der Positionen der Befestigungspunkte im Bedarfsfall.

Nachfolgend wird ein Ausführungsbeispiel der Erfindung anhand der beigefügten Zeichnungen erläutert. In diesen zeigt
- Fig. 1: eine Seitenansicht eines Ausschnitts eines Schleppleitungssystems nach dem Stand der Technik mit gespanntem Zugseil,
- Fig. 2: eine Seitenansicht eines Ausschnitts eines erfindungsgemäßen Schleppleitungs- systems mit gespanntem Zugseil,
- Fig. 3: eine Seitenansicht eines Ausschnitts eines erfindungsgemäßen Schleppleitungs- systems bei minimalem Abstand zweier benachbarter Leitungswagen und
- Fig. 4: eine Ansicht des Ausschnitts von Fig. 3 in Laufrichtung der Leitungswagen.

Nach Fig. 1 ist bei einem Schleppleitungssystem nach dem Stand der Technik zwischen der Leitung 1 und einem vorzugsweise aus Stahl bestehenden Zugseil 2, welches einen Leitungswagen 3 mit einem in dem gezeigten Ausschnitt des Schleppleitungssystems nicht sichtbaren, rechtsseitig benachbarten Leitungswagen verbindet, ein elastisches Windfangseil 4 aus Gummi angebracht. Das Windfangseil 4 verläuft von einer Befestigung 5 an dem Zugseil 2 zu einer Befestigung 6 an der Leitung 1. Fig. 1 zeigt den gespannten Zustand des Zugseils 2, wie er beim Auseinanderfahren des Systems auftreten kann. Die Leitung 1 weist demgegenüber noch einen deutlichen Durchhang auf, was systembedingt ist, da die Leitung 1 nur mit einer begrenzten Zugspannung beaufschlagt werden und das Zugseil 2 als begrenzendes Element wirken soll. Die Laufschiene, auf der die Leitungswagen laufen, ist in den Figuren nicht dargestellt.

Die Aufgabe des Windfangseils 4 besteht darin, bei einer Entspannung des Zugseils 2, insbesondere bei maximalem Durchhang desselben, der dann auftritt, wenn sich die Leitungswagen 3 beim Zusammenfahren des Systems direkt berühren, eine seitliche Auslenkung des Zugseils 2 senkrecht zur Ansichtsebene von Fig. 1 infolge einer Beaufschlagung mit Seitenwind zu verhindern bzw. zumindest zu beschränken. Dies bedeutet, dass das Windfangseil 4 bei einer solchen seitlichen Auslenkung des Zugseils 2 sofort unter Zugspannung kommen muss. Es muss daher sehr kurz sein, was für die in Fig. 1 gezeigte Stellung wiederum bedeutet, dass das Windfangseil 4 dort extrem stark, d.h. zu über 100% gedehnt ist, was unter dem Gesichtspunkt der Lebensdauer höchst unerwünscht ist. Insofern ist diese Art der Realisierung einer Windfangfunktion für das Zugseil 2 nach dem Stand der Technik verbesserungsbedürftig.

Ein Ausführungsbeispiel der erfindungsgemäßen Lösung in derselben Ansicht wie Fig. 1 zeigt Fig. 2. Identische Elemente sind dort mit denselben Bezugszahlen wie in Fig. 1 versehen. Wie in Fig. 2 zu erkennen ist, befindet sich die Befestigung 6 des Windfangseils 4 jetzt an dem Leitungswagen 3, wobei dasselbe Bauteil wie für das Zugseil 2 jetzt auch für das Windfangseil 4 Verwendung findet, so dass kein zusätzliches Befestigungsbauteil benötigt wird. Das Windfangseil 4 ist ausgehend von seiner Befestigung 5 an dem Zugseil 2 über ein an der Leitung 1 befestigtes Umlenkelement in Form einer Rolle 7 geführt und verläuft von dort aus ungefähr parallel zu der Leitung 1, jedoch gespannt und nicht durchhängend, zu dem Leitungswagen 3. Die Rolle 7 ist mittels einer Klemme 8 an der Leitung 1 befestigt.

Das Windfangseil 4 ist wesentlich länger als bei dem Stand der Technik nach Fig. 1, weshalb seine relative Dehnung in der in Fig. 2 gezeigten Stellung, in der es maximal gedehnt ist, wesentlich geringer ist, nämlich nur noch in der Größenordnung von 25% liegt. Die Belastung des Materials ist daher wesentlich geringer, was eine wesentlich höhere Lebensdauer erwarten lässt.

Fig. 3 zeigt einen Ausschnitt des erfindungsgemäßen Schleppleitungssystems in einer Stellung, in welcher der Leitungswagen 3 den minimal möglichen Abstand von dem in den Figuren 1 und 2 nicht sichtbaren, rechtsseitig benachbarten Leitungswagen 13 hat, d.h. diesen direkt berührt. Die Ansichtsebene ist dieselbe wie in den Figuren 1 und 2. Sowohl die Leitung 1, als auch das Zugseil 2 bilden nach unten hängende Schlaufen maximaler Länge. Wie zu erkennen ist, liegen in dieser Situation die Rolle 7 und die Befestigung 5 des Windfangseils 4 an dem Zugseil 2 annähernd auf gleicher Höhe. Das Windfangseil 4 verläuft von dem Leitungswagen 3 aus etwa parallel zu der Leitung 1 und zu dem Zugseil 2 und ist in dieser Ansicht nicht sichtbar.

Das Windfangseil 4 kann in dieser Stellung entspannt sein, ist dann jedoch in der Länge so bemessen, dass es bei einer seitlichen Auslenkung des Zugseils 2 senkrecht zur Ansichtsebene von Fig. 3 sofort unter Zugspannung kommt. Es kann aber auch bereits geringfügig vorgespannt sein, so dass es das Zugseil 2 zu der Leitung 1 hinzieht. Durch die Lage der Befestigung 5 und der Rolle 7 auf annähernd gleicher Höhe kann keine Verzerrung der Schlaufenform entstehen.

Fig. 4 ist eine Ansicht des Ausschnitts von Fig. 3 in Laufrichtung der Leitungswagen 3 und 13 gesehen, wobei das Zugseil 2 in zwei verschiedenen Stellungen dargestellt ist, nämlich in einer ersten, in der es senkrecht nach unten hängt, und in einer zweiten, in der es infolge einer Kraftbeaufschlagung durch Seitenwind nach rechts ausgelenkt ist. In der ersten Stellung ist das Windfangseil 4 aufgrund seines Verlaufs parallel zu der Leitung 1 und zu dem Zugseil 2 wie in Fig. 3 nicht sichtbar. In der zweiten Stellung ist jedoch ein Abschnitt des Windfangseils 4, der in Richtung der Auslenkung des Zugseils 2 verläuft, sichtbar. Zu Fig. 4 ist anzumerken, dass der Verlauf des durch Wind ausgelenkten Zugseils 2 nur schematisch geradlinig dargestellt ist und tatsächlich gekrümmt sein kann. Ferner kann die Leitung 1 anstatt des einzigen in Fig. 4 beispielhaft gezeigten Stranges auch mehrere Stränge nebeneinander umfassen.

Wie aus Fig. 4 ersichtlich ist, muss das Windfangseil 4 bei einer seitlichen Auslenkung des entspannten Zugseils 2 in eine andere Richtung umgelenkt werden als in der in Fig. 2 gezeigten Stellung mit gespanntem Zugseil 2, wobei diese beiden Richtungen nahezu in einem rechten Winkel zueinander stehen. Daher ist die Rolle 7 nicht nur um ihre eigene Achse drehbar, sondern diese Achse ist selbst an der Klemme 8 drehbar gelagert, so dass sie sich an die situationsabhängige Umlenkrichtung anpassen und eine Stellung mit möglichst geringer Reibung einnehmen kann.

Aus dem vorausgehend beschriebenen Ausführungsbeispiel ergeben sich für den Fachmann Abwandlungsmöglichkeiten. So kann insbesondere das Ende des Windfangseils 4 auch an der Leitung 1 anstelle des Leitungswagens 3 befestigt sein, und zwar in dem Bereich zwischen der Umlenkrolle 7 und dem Leitungswagen 3, vorzugsweise nahe bei letzterem.

## Patentansprüche

1. Schleppleitungssystem mit mehreren an einer Laufschiene geführten Leitungswagen (3, 13), mindestens einer über die Leitungswagen (3, 13) geführten Leitung (1) und jeweils zwischen benachbarten Leitungswagen (3, 13) verlaufenden Zugseilen (2), deren Länge jeweils kürzer ist als diejenige eines zwischen benachbarten Leitungswagen (3, 13) verlaufenden Abschnitts der Leitung (1), **dadurch gekennzeichnet, dass** mindestens ein Zugseil (2) durch ein elastisches Kraftübertragungsmittel (4), das zur Übertragung einer Zugkraft geeignet ist, mit der Leitung (1) oder mit einem Leitungswagen (3) verbunden ist, und dass das Kraftübertragungsmittel (4) von einer Befestigung (5) an dem Zugseil (2) aus über ein an der Leitung (1) befestigtes Umlenkelement (7) zu einer Befestigung (6) an der Leitung (1) zwischen dem Umlenkelement (7) und dem Leitungswagen (3) oder an dem Leitungswagen (3) geführt ist.

2. Schleppleitungssystem nach Anspruch 1, **dadurch gekennzeichnet, dass** das Kraftübertragungsmittel (4) so bemessen ist, dass bei minimal möglichem Abstand benachbarter Leitungswagen (3, 13) auf der Laufschiene eine Auslenkung des Zugseils (2) aus seiner Ruhelage quer zur Laufrichtung der Leitungswagen (3, 13) eine Zugkraft in dem Kraftübertragungsmittel (4) verursacht.

3. Schleppleitungssystem nach Anspruch 1 oder 2, **dadurch gekennzeichnet, dass** bei minimal möglichem Abstand benachbarter Leitungswagen (3, 13) auf der Laufschiene die Befestigung (5) des Kraftübertragungsmittels an dem Zugseil und das Umlenkelement (7) an der Leitung (1) auf annähernd gleicher Höhe liegen.

4. Schleppleitungssystem nach einem der Ansprüche 1 bis 3, **dadurch gekennzeichnet, dass** die Entfernung des Umlenkelements (7) vom nächstliegenden Leitungswagen (3) mindestens ein Viertel der zwischen zwei benachbarten Leitungswagen (3, 13) verlaufenden Länge der Leitung (1) beträgt.

5. Schleppleitungssystem nach einem der Ansprüche 1 bis 4, **dadurch gekennzeichnet, dass** das Kraftübertragungsmittel (4) ein Gummiseil oder Gummiband ist.

6. Schleppleitungssystem nach einem der Ansprüche 1 bis 5, **dadurch gekennzeichnet, dass** das Umlenkelement (7) eine Rolle ist.

7. Schleppleitungssystem nach einem der Ansprüche 1 bis 6, **dadurch gekennzeichnet, dass** das Umlenkelement (7) um mehrere Achsen drehbar gelagert an der Leitung (1) befestigt ist.

8. Schleppleitungssystem nach einem der Ansprüche 1 bis 7, **dadurch gekennzeichnet, dass** das Umlenkelement (7) an der Leitung (1) durch Klemmung befestigt ist.

9. Schleppleitungssystem nach einem der Ansprüche 1 bis 8, **dadurch gekennzeichnet, dass** das Kraftübertragungsmittel (4) an dem Zugseil (2) durch Klemmung befestigt ist.

## Claims

1. Trailing cable system with a plurality of cable trolleys (3, 13) guided on a rail, at least one cable (1) guided by means of the cable trolleys (3, 13), and traction cables (2) which in each case run between neighbouring cable trolleys (3, 13) and the length of which is in each case shorter than that of a section of the cable (1) running between neighbouring cable trolleys (3, 13), **characterised in that** at least one traction cable (2) is connected by an elastic force transmitting means (4) which is suitable for transmitting a traction force, to the cable (1) or to a cable trolley (3), and **in that** the force transmitting means (4) is guided from a fastening (5) on the traction cable (2) by means of a deflection element (7) fastened to the cable (1) to a fastening (6) on the cable (1) between the deflection element (7) and the cable trolley (3) or on the cable trolley (3).

2. Trailing cable system according to claim 1, **characterised in that** the dimensions of the force transmitting means (4) are such that when the distance between neighbouring cable trolleys (3, 13) on the rail is the minimum possible a deflection of the traction cable (2) from its resting position transversely to the running direction of the cable trolleys (3, 13) causes a traction force in the force transmitting means (4).

3. Trailing cable system according to claim 1 or 2, **characterised in that** when the distance between neighbouring cable trolleys (3, 13) on the rail is the minimum possible the fastening (5) of the force transmitting means on the traction cable and the deflection element (7) on the cable (1) lie at roughly the same height.

4. Trailing cable system according to one of claims 1 to 3, **characterised in that** the distance of the deflection element (7) from the nearest cable trolley (3) is at least a quarter of the length of the cable (1) running between two neighbouring cable trolleys (3, 13).

5. Trailing cable system according to one of claims 1 to 4, **characterised in that** the force transmitting means (4) is a rubber cable or a rubber band.

6. Trailing cable system according to one of claims 1 to 5, **characterised in that** the deflection element (7) is a sheave.

7. Trailing cable system according to one of claims 1 to 6, **characterised in that** the deflection element (7) is fastened to the cable (1) and mounted so as to be pivotable about a plurality of axes.

8. Trailing cable system according to one of claims 1 to 7, **characterised in that** the deflection element (7) is fastened to the cable (1) by clamping.

9. Trailing cable system according to one of claims 1 to 8, **characterised in that** the force transmitting means (4) is fastened to the traction cable (2) by clamping.

## Revendications

1. Système de soutien de câble comportant plusieurs chariots de câble guidé sur un rail de roulement (3, 13), au moins un câble (1) guidé par les chariots de câble (3, 13) et des câbles tracteurs (2) s'étendant respectivement entre des chariots de câble contigus (3, 13), dont la longueur est respectivement plus courte que celle d'une section de câble (1) s'étendant entre des chariots de câble contigus (3, 13), **caractérisé en ce qu'**au moins un câble tracteur (2) est relié au câble (1) ou à un chariot de câble (3) par un moyen de transmission de force élastique (4) qui convient à la transmission d'une force de traction, et **en ce que** le moyen de transmission de force (4) est guidé depuis une fixation (5) sur le câble tracteur (2) en passant par un élément de renvoi (7) fixé sur le câble (1) vers une fixation (6) sur le câble (1) entre l'élément de renvoi (7) et le chariot de câble (3) ou sur le chariot de câble (3).

2. Système de soutien de câble selon la revendication 1, **caractérisé en ce que** le moyen de transmission de force (4) est dimensionné de sorte qu'en cas de distance possible au minimum entre des chariots de câble contigus (3, 13) sur le rail de roulement, une déviation du câble tracteur (2) de sa position de repos transversalement au sens de roulement des chariots de câble (3, 13) engendre une force de traction dans le moyen de transmission de force (4).

3. Système de soutien de câble selon la revendication 1 ou 2, **caractérisé en ce qu'**en cas de distance possible au minimum entre des chariots de câble contigus (3, 13) sur le rail de roulement, la fixation (5) du moyen de transmission de force sur le câble tracteur et l'élément de renvoi (7) sur le câble (1) se trouvent approximativement à la même hauteur.

4. Système de soutien de câble selon l'une quelconque des revendications 1 à 3, **caractérisé en ce que** la distance entre l'élément de renvoi (7) et le chariot de câble le plus proche (3) s'élève au moins à un quart de la longueur du câble (1) s'étendant entre deux chariots de câble (3, 13) contigus.

5. Système de soutien de câble selon l'une quelconque des revendications 1 à 4, **caractérisé en ce que** le moyen de transmission de force (4) est un sandow ou une bande en caoutchouc.

6. Système de soutien de câble selon l'une quelconque des revendications 1 à 5, **caractérisé en ce que** l'élément de renvoi (7) est une poulie.

7. Système de soutien de câble selon l'une quelconque des revendications 1 à 6, **caractérisé en ce que** l'élément de renvoi (7) est fixé en étant logé de manière à pouvoir tourner autour de plusieurs axes sur le câble (1).

8. Système de soutien de câble selon l'une quelconque des revendications 1 à 7, **caractérisé en ce que** l'élément de renvoi (7) est fixé par serrage sur le câble (1).

9. Système de soutien de câble selon l'une quelconque des revendications 1 à 8, **caractérisé en ce que** le moyen de transmission de force (4) est fixé par serrage sur le câble tracteur (2).
